# FASCICULE DE BREVET EUROPEEN

(11) **EP 0 559 292 B1**
(45) Date de publication et mention de la délivrance du brevet: **16.04.1997**
(21) Numéro de dépôt: 93200640.6
(22) Date de dépôt: 05.03.1993
(51) Int. Cl.: E04B 1/00, E04B 1/58, E04B 7/02

(54) **Elément de raccordement pour profils de construction et constructions se composant de profils de construction raccordés au moyen de tels éléments de raccordement**
Anschlusselement für Bauprofile und Konstruktionen, die mittels solcher Anschlusselemente verbundene Bauprofile enthalten
Connecting element for construction profiles and constructions comprising construction profiles connected by means of such connecting elements

(30) Priorité: 05.03.1992 BE 9200223
(43) Date de publication de la demande: 08.09.1993
(73) Titulaire: ALLAN THOMSON N.V., 2970 s' Gravenwezel (BE)
(72) Inventeur: Blomme, Johan, B-8830 Hooglede (BE)
(74) Mandataire: Leherte, Georges Dr.

(56) Documents cités:
- BE-A- 880 709
- DE-A- 4 019 109
- FR-A- 1 380 979
- FR-A- 2 533 605
- FR-A- 2 653 836

## Description

La présente invention concerne une construction, comprenant un premier élément de construction profilé pourvu d'une partie tubulaire ouverte et un deuxième élément de construction fixé à une structure d'appui; ces éléments de construction profilés étant raccordés au moyen d'un élément de raccordement qui comprend une partie tubulaire dont une extrémité est fermée par une paroi plane, sur laquelle se trouve une partie profilée, s'étendant dans le sens de la larguer de cette paroi, pourvue d'un bord arrondi; le premier élément de construction et l'élément de raccordement étant couplés du fait que la partie tubulaire de l'élément de raccordement est glissée dans la partie tubulaire ouverte du premier élément de construction, de telle sorte que la partie profilée s'avance vers l'extérieur.

Cette invention concerne en particulier les vérandas, les jardins d'hiver et constructions similaires, avec les caractéristiques mentionnées au paragraphe précédent.

Une telle construction a été décrite dans la demande de brevet française n° 2 653 836, et est représentée dans les figures 1 et 2 de ce document. Le deuxième élément de construction comprends deux flancs latéraux espacés, avec des trous de passage. La partie profilée de l'élément de raccordement, qui est également pourvue d'un trou de passage, est insérée entre les flancs latéraux. Le raccordement de l'élément de raccordement au deuxième élément de construction s'éffectue en passant une vis par les trous de passage, respectivement des flancs latéraux et de l'élément de raccordement.
La vis défini un axe d'articulation, qui permet d'agencer les deux éléments de construction, selon l'angle souhaité.

Un inconvénient de cette construction est que son montage n'est pas très simple et prend beaucoup de temps. Cette construction doit, dès lors, être confiée à des hommes de métier.

Un objectif de cette invention consiste à prévoir une construction, dont le montage est tellement simple, qu'il peut être effectué par des personnes sans compétence professionnelle, et dont tous les éléments nécessaires peuvent, dès lors, être offerts sous forme de kit dans les magasins de bricolage.

Un autre objectif de cette invention est de prévoir une construction, dont le montage prend très peu de temps.

Ces objectifs ont été atteints par une construction, suivant cette invention, avec les caractéristiques mentionnées dans le premier paragraphe de cette description et dont l'élément de raccordement et le deuxième élément de construction sont couplés du fait que ledit bord arrondi de l'élément de raccordement se trouve dans une rainure de forme complémentaire, qui est pourvue sur une surface supérieure du deuxième élément de construction; cette rainure s'étendant substantiellement dans le sens longitudinal de cet élément de construction, et étant ouverte vers le haut.

D'autres caractéristiques et avantages des profils utilisés et des vérandas, jardins d'hiver et autres constructions similaires suivant l'invention résulteront de la description dé taillée ci-dessous d'une forme de réalisation de l'invention, illustrée par les figures en annexe, sans que l'invention soit limitée à ces formes de l'invention.

La figure 1 est une représentation en perspective de l'assemblage des profils pour l'érection d'une construction suivant l'invention.

La figure 2 est la représentation d'une coupe verticale des profils assemblés suivant l'invention entre deux profils porteurs.

La figure 3 est une représentation en perspective d'un élément de raccordement suivant l'invention.

La figure 4 est une coupe transversale de la zone tubulaire d'un élément de raccordement suivant l'invention.

La figure 5 est une coupe transversale d'un profil porteur.

La figure 6 est une coupe transversale d'un raccord d'un profil porteur à un profil de maçonnerie.

La figure 7 est une coupe transversale d'un profil coulissant.

La figure 8 est une représentation en perspective de la finition d'une construction suivant l'invention.

La figure 9 est une coupe d'un profil de couverture.

La figure 10 est une coupe d'un profil de rideau.

La figure 11 est une représentation en perspective d'une variante d'un élément de raccordement suivant l'invention.

Les figures 12 et 13 sont des représentations d'une coupe verticale des profils assemblés en une construction suivant l'invention dans une variante de forme de réalisation, où on n'est pas tenu à une pente de toiture donnée, tandis que la figure 12 est dessinée pour une faible pente et la figure 13 pour une plus grande pente (Une coupe du profil porteur et du profil coulissant est représentée en pointillés dans la coupe transversale illustrée aux fig.12 et 13).

La figure 14 est une coupe transversale d'une pièce de couverture.

Pour la construction d'une véranda appuyé contre le mur d'une maison, comme à la figure 1, on utilise un profil de maçonnerie ou deuxième élément de construction profilé (1) qui est fixé sur une structure d'appui comme un mur porteur (3) au moyen de tarauds et de vis (2). Dans la réalisation proposée, le profil de maçonnerie (1) (fig. 2 et 6) est composé de différentes parties; il y a une surface plane (4) qui se trouve le long du mur et est partagée en plus ou moins deux parties; une partie supérieure en U (5) dont les deux ailes (6) et (7) se trouvent en travers sur la partie plane (4) - et une partie inférieure en caisson (8) avec une rainure continue (9) qui s'étend dans le sens de la longueur de la véranda, et dans laquelle peuvent être glissés des câbles, canalisations, etc.

Dans la véranda décrite ici, le profil porteur, ou premier élément de construction profilé (10) (fig. 5) est fixé à un autre deuxième élément de construction profilé, cornière (12) qui est elle-même fixée à une colonne d'appui ou qui comporte, dans le sens longitudinal, une infrastructure portante, par ex. au moyen de tarauds et de vis. Cette cornière (12) (fig. 1 et 2) placée dans le sens de la longueur de la la véranda est composée de deux parties, d'une part, une cornière en forme de U (13) dont le bas (14) repose sur la surface supérieure de la colonne d'appui ou sur l'armature, d'autre part une deuxième partie se composant d'un caisson profilé (15) dont un côté longitudinal correspond à une aile de la cornière en U (13), tandis que la partie supérieure est pourvue d'une rainure continue (16) qui correspond à celle (9) du profil en maçonnerie (1).

Pour réaliser le raccordement du profil porteur (10) qui est formé d'un tuyau (11) (fig.5) de section rectangulaire et est pourvu de saillies profilées (17), respectivement avec le profil de maçonnerie (1) et la cornière (12), on fait appel à un élément de raccordement (18) (fig. 3 et 4) suivant l'invention.

Cet élément de raccordement (18) est caractérisé par une zone tubulaire (19) (fig. 3) de section rectangulaire dans la réalisation décrite qui s'insère entièrement dans la zone tubulaire (11) du porteur (10), est introduit dans le tuyau et y est fixée. Cette zone tubulaire (19) de l'élément de raccordement (18) se termine par une plaque (20) pourvue en son sommet d'une partie profilée (21) qui s'étend sur la largeur de la plaque (20), est elle-même pourvue d'une entaille en U (22) et se termine dans le bas par un bord en demi-rond (23) complémentaire soit avec la rainure (9) du profil de maçonnerie (1), soit avec la rainure (16) de la cornière (13).

Pour le montage de la construction suivant l'invention, une fois que le profil de maçonnerie (1) est fixé au mur, on pose un élément de raccordement (18) à la distance prévue du profil de maçànnerie, de sorte que le bord en demi-rond (23) de l'élement de raccordement (18) puisse reposer dans la rainure (9) de la partie en caisson (8) du profil de maçonnerie (1) et la partie inférieure de la plaque de fermeture (20) de l'élément de raccordement contre le côté extérieur de la partie en caisson (8) du profil de maçonnerie (1).

La zone tubulaire (19) de l'élément de raccordement est glissée dans un profil porteur (10).

Sur la partie tubulaire (19) de l'élément de raccordement (18), deux entailles de guidage (24) (fig. 3 et 4) sont prévues au-dessus et une entaille de guidage centrale en-dessous (25); ces entailles correspondent respectivement au-dessus avec les nervures intérieures (26) et en-dessous, avec les nervures intérieures (27) de la partie en caisson (11) du profil porteur (10).

La présence de ces nervures facilite le coulissage du profil porteur (16) sur la partie en caisson (19) de l'élément de raccordement (18), de sorte qu'ils se rejoignent exactement au bon endroit. Cela empêche également de faire le montage à l'envers, par exemple le bas vers le haut.

Au-dessus du profil porteur (10), on a alors un profil coulissant (28) (fig. 7) en forme de T renversé, dont les jambes (29) peuvent reposer sur la partie tubulaire (11) du profil porteur (10), se trouvant en-dessous des saillies profilées (17), en glissant le profil coulissant (28) entre ces sailies (17). Alors que le profil porteur (10) est glissé jusque contre le bord de la plaque de couverture (20) de l'élément de raccordement (18), le profil coulissant (28) va jusqu'au profil de maçonnerie (1).

L'utilisation d' un profil coulissant séparé (28) avec le profil porteur (10) permet de scier la longueur de chacun de ces profils séparément à la longueur appropriée, sans qu'il soit nécessaire de scier en oblique, ce qui est le cas lorsque le profil coulissant et le profil porteur sont faits d'une pièce profilée.

Le profil coulissant (28) est également pourvu de deux entailles de guidage parallèles (30), une sur chaque jambe (29), qui correspondent exactement avec les nervures de guidage supérieures (26) de la partie tubulaire (11) du profil porteur (10) et avec les entailles parallèles supérieures (24) de la partie tubulaire (19) de l'élément de raccordement (18), de telle sorte que les trois pièces, profil coulissant (28), profil porteur (10) et élément de raccordement (18), peuvent être fixées ensemble au bon endroit au moyen de vis ou d'autres moyens de fixation.

Une fois que le système de profils porteurs (10) et de profils coulissants (28) est fixé au profil de maçonnerie (1) et à le cornière, il est possible de couvrir la charpente avec les panneaux translucides (fig. 8).

Ces panneaux sont placés sur les profils porteurs tandis que des bandes de matériau résilient sont enfoncées dans les rainures (42) (fig. 5) aménagées dans les saillies profilées (17) au-dessus des profils porteurs (10) et servent d'appui à ces panneaux translucides.

L'étanchéité du toit est ensuite assurée au moyen de bandes d'étanchéité (43) en matériau résilient, coupées à bonne longueur, prévues en dessous au milieu d'une nervure (44) qui est enfoncée dans la rainure (45) prévue à cet effet au-dessus de l'âme des profils coulissants (28), de sorte que les ailes de ces bandes d'étanchéité appuient contre le haut des panneaux translucides (41) de manière à assurer l'étanchéité de la couverture du toit.

D'autre part, des lattes de couverture (31) (fig. 9) sont glissées le long du profil de maçonnerie (1) et de la cornière (12) entre deux éléments de raccordement (18) pourvus de profils porteurs (10). Ces lattes de couverture (31) sont profilées en forme de U dont l'âme (32) est parallèle respectivement au côté extérieur de la partie inférieure (8) du profil de maçonnerie (1) ou au côté extérieur de la partie inférieure en caisson (15) de la cornière (12), alors que la jambe inférieure est profilée en demi-rond raccordé respectivement à la rainure continue (9) de cette partie inférieure en caisson (8) du profil de maçonnerie (1), ou à la rainure continue (16) de la partie inférieure en caisson (15) de la cornière (12) - et alors que la jambe supérieure (34) se termine par un crochet qui s'engage dans une rainure prévue à cet effet dans l'aile inférieure en travers (7) de la partie supérieure (5) du profil de maçonnerie (1), ou dans la rainure au-dessus du côté de la cornière en U (13) de la cornière (12) qui se trouve dans le prolongement d'un côté du caisson profilé (15) de cette cornière (12).

Dans la jambe supérieure (34) de la latte de couverture (31), une rainure (35) est également prévue, comme dans le profil porteur (10); on peut y introduire une bande d'étanchéité en matériau résilient en enfonçant une nervure dont cette bande d'étanchéité est pourvue, dans la rainure en question (35), tandis que l'aile libre de cette bande d'étanchéité s'appuie contre le haut des panneaux translucides le long du profil de maçonnerie ou de la cornière, de telle sorte que l'étanchéité de la couverture du
toit continue à être assurée.

La finition des vérandas et constructions similaires peut être peaufinée, par exemple au moyen d'un profil pour rideaux (36) (fig. 10) dont, d'une part, une extrémité a la forme d'un d'un rail de rideau dans lequel les roulettes de suspension des rideaux peuvent glisser, et dont, d'autre part, l'autre extrémité est pourvue d'une double nervure (38) permettant de fixer le profil de rideau (36) à la cornière (12) en glissant cette nervure (38) dans la rainure (39) en-dessous contre la partie en caisson (15) de cette cornière (12).

Une autre finition de ces vérandas et des constructions similaires peut être réalisée en couvrant les sections des profils de maçonnerie et des cornières (1) ou (12), de plaques d'étanchéité (40), fixées au moyen des mêmes vis que celles utilisées pour la fixation des profils coulissants, des profils porteurs et des éléments de raccordement, etc.

Les formes de réalisation possibles des vérandas, jardins d'hiver et constructions similaires et de leurs éléments suivant l'invention ne sont pas limitées à celles illustrées ici aux figures 1 à 10 inclus.

Par exemple, un élément de raccordement (18'), tel que représenté à la figure 11, répond aux caractéristiques de l'élément de raccorcement suivant l'invention. La forme de réalisation est toutefois quelque peu différente du fait que la partie profilée (21') a la forme d'une queue d'aronde. Les profilés de maçonnerie, cornières, profils coulissants et autres éléments utilisés sont dès lors adaptés à cette partie profilée (21').

Les parties tubulaires des profils peuvent, par exemple, avoir partiellement ou entièrement une forme cylindrique au lieu de la forme parallélépipédique, sans pour autant sortir de la protection des profils et constructions suivant l'invention.

Les constructions suivant l'invention telles que décrites ci-dessus présentent toutefois deux inconvénients.

Un premier inconvénient est la formation de condensation à l'intérieur des différents éléments de construction, et principalement lorsque ceux-ci sont en métal, comme par ex., l'aluminium. La cause de ce problème réside dans le fait que différents éléments de construction sont en contact, d'une part, avec l'air libre et d'autre part, avec l'air à l'intérieur de la construction qui a effectivement une température plus élevée. D'autres éléments de construction qui sont seulement en contact avec l'air libre, sont directement raccordés - sans aucune rupture - à des éléments de construction qui sont en contact avec l'air à l'intérieur de la construction. En tout cas, il s'ensuit que les éléments de construction ou parties d'éléments de construction qui sont en contact avec l'air plus chaud à l'intérieur de la construction présentent, grâce à leur bonne conductibilité thermique, une température sensiblement inférieure à celle de l'air qui les entoure. Une telle situation donne lieu à la formation d'humidité de condensation sur ces éléments de construction.

Un deuxième inconvénient est que par suite de la forme des différents éléments de construction, et en particulier des profils de maçonnerie (1) et des cornières (12), on est tenu de respecter une pente fixe pour les profils porteurs (10) qui se trouvent entre ces profils de maçonnerie et les cornières (12), et par séquent, une pente fixe du toit.

Une pente fixe du toit a, d'une part, comme inconvénient que la personne qui réalise la construction n'est pas libre de fixer elle-même la pente du toit et d'autre part, qu'une grande précision est requise au moment de la construction, ce qui n'est pas facile, surtout pour le bricoleur.

Pour remédier à ces deux inconvénients, une variante de réalisation de véranda, jardin d'hiver ou construction similaire suivant l'invention est proposée.

Le problème de la pente fixe du toit est résolu en fixant au moins un deuxième élément de construction profilé (52), (90) à un mur (3), ou à une armature de soutien qui peut effectuer une rotation autour d'un axe à peu près parallèle à l'axe longitudinal de l'élément de construction (52), (90).

Lors de la construction d'une véranda, d'un jardin d'hiver ou d'une construction similaire, la possibilité de rotation d'au moins un deuxième élément de construction profilé (52), (90) fait que la pente des premiers éléments de construction profilés (10) qui y sont raccordés n'est pas fixe. Cette pente peut être réglée - dans certaines limites - au choix ou en fonction de la hauteur de fixation nécessaire d'un deuxième élément de construction profilé (52), (90), auquel ces mêmes premiers éléments de construction (10) sont reliés par l'autre extrémité. Ces premiers éléments de construction (10) servent ainsi de support aux panneaux de toiture (41).

La possibilité de réglage de la pente du toit n'est toutefois pleinement efficace que lorsqu'on permet à chacun des deux deuxièmes éléments de construction profilés (52), (90), entre lesquels s'étirent les premiers éléments de construction (10) - y raccordés par des éléments de raccordement (18), d'effectuer une rotation respectivement par rapport au mur (3) ou à la structure d'appui.

Une forme d'exécution spécialement avantageuse est, par conséquent, caractérisée en ce qu'au moins un deuxième élément de construction profilé (52) fixé de manière à pouvoir effectuer une rotation est raccordé au moyen d'un élément de raccordement (18) à une extrémité du premier élément de construction profilé (10), tandis que l'autre extrémité de ce premier élément de construction profilé (10) est raccordé au moyen d'un élément de raccordement (18) à un autre deuxième élément de construction profilé (90) rotatif, ce qui fait que les deux deuxièmes éléments de construction profilés (52) et (90) sont fixés à une distance horizontale donnée l'un de l'autre.

Pour une telle construction, on peut régler la pente du toit dans certaines limites (par exemple, entre 5° et 20° par rapport à l'horizontale), du fait que lesdits deuxièmes éléments de construction (52), (90) peuvent tous deux être placés dans une position où on peut effecuter au mieux le racordement avec les éléments de raccordement se trouvant en-dessous de l'angle de pente souhaité (18) - qui sont glissés dans les premiers éléments de raccordement

Dans une forme d'exécution qui emporte la préférence, au moins un deuxième élément de construction profilé (52), (90) est réalisé avec une partie en caisson (60, (91) dans le sens longitudinal, qui est pourvue sur la paroi extérieure, d'un bord en saillie arrondi (61),(92), d'une forme complémentaire avec la forme d'une partie concave (58), (74) d'un profil (51), (70) qui est assujetti au mur (3) ou à la structure d'appui, et au moins un deuxième élément de construction profilé (52), (90) est raccordé de manière rotative à un profil fixé solidement (51), (70) du fait que le bord (61), (92) peut effectuer une rotation dans la partie concave (58), (74).

Le problème de la condensation est résolu en prévoyant des ruptures thermiques entre les éléments qui sont en contact avec l'air libre et les éléments de construction qui sont en contact avec l'air dans la construction érigée.

Ceci se fait en particulier, entre ledit deuxième élément de construction profilé (51) qui est fixé à un mur (3) ou à une structure d'appui et un profil (50) fixé à peu près horizontalement au-dessus de ce profil (51) à ce mur (3) ou à la structure d'appui -, avec une distance donnée entre les deux profils (50) et (51). Ce profil supérieur (50) s'étire jusqu'au dessus des panneaux de toiture (41).

Plus précisément une entretoise (49), c.à.d.une bande de forme rectangulaire réalisée dans un matériau mauvais conducteur de la chaleur, est maintenue contre le mur (3) entre les deux profils (50) et (51), du fait que respectivement le bord supérieur ou inférieur de cette entretoise (49) se trouve respectivement dans l'espace libre entre le mur (3) et une partie inférieure en avancée (54) du profil (50), ou dans l'espace libre entre le mur (3) et une partie supérieure en avancée (55) du profil (51).

Il est également avantageux de fixer une pièce de fermeture (100) sur le dessus d'un profil fixé solidement (70), au-dessus duquel s'étirent les panneaux de toiture (41), tandis que ladite pièce de fermeture (100) est réalisée dans un matériau mauvais conducteur de la chaleur afin d'obtenir, ici aussi, une rupture thermique.

D'autres caractéristiques de la variante de réalisation des vérandas, jardins d'hiver ou constructions similaires suivant l'invention ressortiront de la description ci-dessous d'une forme de réalisation qui emporte la préférence - mais n'est pas limitative -. Cette description renverra aux figures 12, 13 et 14 annexées.

La variante d'exécution suivant l'invention consiste en trois profils (50), (51), (52) (cfr figures 12 et 13) prévus à la place du profil de maçonnerie (1) décrit ci-dessus. Le premier profil (50) a une paroi plane (48) et une aile avant formant un angle (53). La paroi plane (48) se termine dans le bas par une partie en saillie (54) parallèle à la paroi (48). Cette partie (50) est fixée avec sa paroi plane (48) contre le mur (3) et s'avance au moins en partie au-dessus de la construction. Entre le mur (3) et la partie inférieure en saillie (54), il y a un espace libre.

Le deuxième profil (51) est fixé au mur (3) d'une manière à peu près parallèle, à une certaine distance en-dessous du premier profil (50) et se termine dans le haut par une partie en saillie (55) qui est parallèle à la paroi plane (56) par laquelle elle est fixée au mur (3). Le deuxième profil (51) est, en outre, pourvu, dans le bas, d'une aile s'étendant vers l'avant (57) surplombée d'une partie profilée en forme de gouttière (58). Entre le mur (3) et la partie en saillie (55) de ce deuxième profil (51), il y a également un espace libre.

Entre le premier profil (50) et le deuxième profil (51), on place une entretoise (49) de forme à peu près rectangulaire, dont le bord supérieur est retenu dans l'espace libre entre le mur (3) et la partie en saillie (54) du profil (50) et le bord inférieur dans l'espace libre entre le mur (3) et la partie en saillie (55) du profil (51).

Le troisième profil (52) se compose d'une partie en caisson (60) avec sur la surface supérieure, une rainure (60') pour recevoir un bord (23) d'un élément de raccordement (18) suivant l'invention. Sur la surface supérieure, il y a encore une paroi dressée (62) se terminant par une rainure (63) identique à celle de l'aile (7) de la partie supérieure du profil de maçonnerie (1) dans la forme de réalisation décrite en premier lieu (pour l'introduction de la partie en forme de crochet de la jambe supérieure (34) d'une latte de couverture (31)).

En-dessous de la partie en caisson (60), il y a un bord arrondi dépassant vers le bas (61) qui s'adapte en tournant une rotation dans la partie en forme de gouttière (58) du profil (51).

Dans une forme de réalisation particulière, le troisième profil (52) possède une partie en caisson (60) avec une partie supérieure dont les parois avant et arrière sont à peu près parallèles dans le sens longitudinal du profil (52) et avec une partie inférieure qui est plus étroite que la partie supérieure du fait que la paroi arrière - orientée vers le mur (3) - présente une partie rentrante - en direction de la paroi avant - tandis que la paroi avant continue vers le bas. Le bord (61) est formé dans le prolongement de la partie supérieure de la pa-roi arrière et se trouve par conséquent, en face de la partie plus étroite de la partie en caisson (60), suffisamment d'espace restant encore entre le bord (61) et la partie inférieure rentrante de la paroi inférieure de la partie en caisson (60), de telle sorte qu'une jambe de la partie en forme de gouttière (58) peut s'y trouver. Le bord (61) a, plus particulièrement, une section transversale en forme de crochet.

Le deuxième profil (51) et le troisième profil (52) sont couplés entre eux en plaçant le bord (61) dans la partie en forme de gouttière (58). Dans la forme de réalisation particulière du troisième profil (52), une jambe se trouve alors dans la partie en forme de gouttière (58) dans l'espace libre entre le bord (61) et la paroi arrière rentrante de la partie en caisson (60). La longueur de cette jambe de la partie en forme de gouttière (58) et la hauteur dudit espace libre sont telles que le troisième profil (52) peut tourner par rapport au deuxième profil (51).

La variante de réalisation suivant l'invention consiste également en deux profils différents (70), (90) prévus à la place de la cornière (12) décrite ci-dessus.

Le premier profil (70) se compose d'un profil en U (72) s'étendant dans le sens longitudinal, tandis que la paroi (71) de cette gouttière (72) orientée vers la construction est formée par la paroi d'une partie en caisson (73). En haut de cette partie en caisson (73), une rainure (76) est prévue pour la fixation d'une pièce de fermeture en matériau élastique (100) décrite plus loin. Le bas de la gouttière (72) est plan et repose sur un mur ou une structure d'appui (par exemple, une charpente).

Le bas de ladite partie en caisson (73) est également plan, mais se trouve au-dessus du niveau du côté inférieur de la gouttière (72), de sorte qu'un espace libre est formé entre le bas de la partie en caisson (73) et le haut du mur ou de la structure d'appui. La paroi arrière de la partie en caisson (73) orientée vers la construction possède une partie concave (74) dont le bas est formé par une nervure (75) située dans le prolongement du bas de la partie en caisson (73).

Un élement complémentaire de cette variante de réalisation consiste en un profil en plastique (80) avec une paroi inférieure plane (81) qui s'adapte dans l'espace libre entre le mur ou la surface d'appui et le bas de la partie en caisson (73). Le profil présente, en outre, une lèvre dirigée vers le haut (82) qui se termine par une partie concave (83) complémentaire avec la surface concave (74) dans la paroi de la partie en caisson (73). La paroi (81) du profil en plastique (80) est placée en-dessous de la partie en caisson (73), de telle sorte que la partie concave (83) se trouve dans la partie concave (74) de la partie en caisson (73).

Le deuxième profil (90) se compose d'une partie en caisson (91) dans le sens longitudinal avec une section transversale à peu près rectangulaire. La surface supérieure de cette partie en caisson (91) est pourvue d'une rainure (95) dans le sens longitudinal destinée à recevoir un élément de raccordement (18) suivant l'invention. Sur la paroi avant de la partie en caisson (91) orientée vers la gouttière (71),
est prévue une nervure (93) se terminant par un bord arrondi (92) et à peu près perpendiculaire à la paroi avant en question.

Ce bord arrondi (92) a une forme complémentaire avec la forme de la partie concave (83) du profil en plastique (80) et aura de préférence une section transversale en forme de crochet. Ce deuxième profil (90) est raccordé au premier profil (70) en plaçant le bord (92) dans la partie concave (83) du profil en plastique (80), tandis que ce profil en plastique (80) se trouve comme décrit ci-dessus par rapport au premier profil (70). Le deuxième profil (90) peut, par conséquent, effectuer une rotation par rapport au premier profil (70). Une pièce de fermeture (100) en matériau élastique est fixée dans la rainure (76) du premier profil (70) (cfr figure 14).

Cette pièce de fermeture (100) est une bande oblongue présentant deux parties creuses (101), (102) superposées. Au bas de la première partie creuse (101), est prévue une nervure (103) présentant localement des élargissements (104), de sorte que grâce à la déformation de ces élargissements, ces derniers peuvent être enfoncés en-dessous de rétrécissements de la rainure (76) et la nervure (103) y reste ainsi bloquée.

Le haut de la pièce de fermeture (100) est déformé par les panneaux de toiture (41), de sorte qu'il se forme un colmatage bien étanche.

Aux endroits où des profils porteurs (10) surplombent la partie en caisson (73), la hauteur libre entre la rainure (76) et ces profils porteurs (10) est plus petite qu'aux endroits où il n'y a que les panneaux de toiture (41). Comme il est possible qu'en ces endroits, il n'y ait pas suffisamment d'espace pour la pièce de fermeture (100) - même entièrement comprimée -, dans ce cas, des encoches sont pratiquées dans l'une des ou dans les deux parties creuses (101), (102), ou bien le matériau de cette pièce de fermeture (100) est excisé totalement ou partiellement.

Cette pièce de fermeture (100) assure également une rupture thermique.

## Revendications

1. Construction, comprenant un premier élément de construction profilé (10) pourvu d'une partie tubulaire ouverte (11), et un deuxième élément de construction profilé (1), (12); ces éléments de construction profilés (10); (1), (12) étant couplés au moyen d'un élément de raccordement (18), qui comprend une partie tubulaire (19) dont une extrémité est fermée par une paroi plane (20), sur laquelle se trouve une partie profilée (21), s'étendant dans le sens de la largeur de cette paroi (20), pourvue d'un bord arrondi (23); le premier élément de construction (10) et l'élément de raccordement (18) étant couplés du fait que la partie tubulaire (19) de l'élément de raccordement (18) est glissée dans la partie tubulaire ouverte (11) du premier élément de construction (10), de telle sorte que la partie profilée (21) s'avance vers l'extérieur, **caractérisé en ce que** l'élément de raccordement (18) et le deuxième élément de construction (1), (12) sont couplés du fait que ledit bord arrondi (23) de l'élément de raccordement (18) se trouve dans une rainure (9), (16), de forme complémentaire, qui est pourvue sur une surface supérieure du deuxième élément de construction (1), (12); cette rainure (9), (16) s'étendant substantiellemnt dans le sens longitudinal de cet élément de construction (1), (12) et étant ouverte vers le haut.

2. Construction selon la revendication 1, **caractérisé en ce que** le deuxième élément de construction profilé (1), (12) comprend une partie en caisson (8), (15) qui s'étend dans le sens longitudinal de cet élément de construction (1), (12); et en ce que la rainure (9), (16) est pourvue sur une surface supérieure de la partie en caisson (8), (15).

3. Construction, selon la revendication 1 ou 2, **caractérisé en ce que** le bord arrondi (23) et la rainure (9), (16) ont une forme qui est substantiellement demi-cylindrique.

4. Constrcution, selon l'une des renvendications 1 à 3, **caractérisé en ce que** la partie tubulaire (19) de l'élément de raccordement (18) est pourvue, sur sa suface extérieure, d'au moins une entaille de guidage (24), (25), qui s'étend dans le sens longitudinal; en ce que la partie tubulaire ouverte (11) du premier élément de construction (10) comprend, sur sa surface intérieure, au moins une nervure de guidage (26), (27) qui s'étend dans le sens longitudinal et qui se trouve dans l'entaille de guidage (24), (25) de l'élément de raccordement (18).

5. Conctruction, selon l'une des revendications 2 à 4, **caractérisé en ce que** la partie inférieure de la paroi plane (20) de l'élément de raccordement (18) s'appuie contre un côté plan de la partie en caisson (8), (15) du deuxième élément de construction (1), (12).

6. Construction, selon l'une des revendications précédentes, **caractérisé en ce qu**'elle comprend au moins une structure d'appui (3) un deuxième élément de construction (1), fixé à ladite structure d'appui (3), un autre deuxième élément de construction (12) fixé à une autre structure d'appui, et un premier élément de construction (10), dont les deux extrémités sont couplées respectivement au deuxième élément de construction (1), et à l'autre deuxième élément de construction (12).

7. Construction, selon l'une des revendications précédentes, **caractérisé en ce qu'**elle comprend d'au moins d'une latte de couverture profilée (31) en forme de U, avec une aile supérieure (34) et une aile inférieure (33), dont le bas présente une forme complémentaire à celle de la rainure (9), (16) d'un deuxième élément de construction (1), (12), la latte de couverture (31) étant placée avec le bas de l'aile inférieure (33) dans une partie de ladite rainure (9), (16) non occupée par un bord (23) d'un élément de raccordement (18), tandis que l'aile supérieure (34) est raccordée sur toute la longueur avec ledit deuxième élément de construction (1), (12).

8. Construction, selon l'une des revendications précédentes, **caractérisé en ce qu'**au moins un premier élément de construction (10) est pourvu, sur sa surface supérieure, de deux saillies (17) substantiellement parallèles, ayant des bras orientées l'une vers l'autre; en ce que la construction comprend un profil coulissant (28), présentant une section transversale en forme de T renversé; et en ce que ce profil coulissant (28) est glissé sur la surface supérieure dudit premier élément de construction (10), ses jambes (29) s'étendant latéralement en-dessous des bras des saillies (17), le profil coulissant (28) s'étendant dans le sens longitudinal jusqu'au dessus d'au moins un deuxième élément de construction (1), (12).

9. Construction, selon les revendications 4 et 8, **caractérisé en ce que** chaque jambe (29) d'au moins d'un profil coulissant (28) possède, sur la surface supérieure, une entaille de guidage (30) qui s'étend dans le sens longitudinal du profil coulissant (28), au-dessus des nervures de guidage (26) correspondantes dudit premier élément de construction (10).

10. Construction, selon l'une des revendications précédentes, **caractérisé en ce que** la construction comprend plusieurs premiers éléments de construction (10), au moins deux éléments de toiture (41) placés sur ces premiers éléments de construction, et au moins une bande (43), soit pour soutenir les éléments de toiture (41), soit pour assurer le colmatage de la fente entre deux éléments de toiture (41) adjacents; et en ce qu'au moins l'un des premiers éléments de construction (10), des lattes de couverture (31) et des profils coulissants (28) utilisés, est pourvu, sur le dessus, d'une rainure (42), (35), (45), retenant une nervure (44) de ladite bande (43).

11. Construction, selon l'une des revendications précédentes, **caractérisé en ce que** qu'au moins un deuxième élément de construction (52), (90) est fixé à la structure d'appui de manière à pouvoir effectuer une rotation autour d'un axe qui est substantiellement paralèle à l'axe longitudinal du deuxième élément de construction (52), (90).

12. Construction, selon la revendication 11, **caractérisé en ce qu'**elle comprend deux deuxièmes éléments de construction (52), (90), fixés chaqu'un à une structure d'appui (3) différente à une certaine distance horizontale l'un de l'autre; et en ce que chaque deuxième élément de construction (52), (90) est raccordé, à une extrémité respective d'un premier élément de construction (10), par un élément de raccordement (18).

13. Construction, selon la revendication 11 ou 12, **caractérisé en ce qu**'elle comprend au moins un deuxième élément de construction profilé (52), (90), comprenant une partie en caisson (60), (91) s'étendant dans le sens de la longueur de cet élément de construction, un bord arrondi (61), (92), en saillie sur une paroi extérieure de la partie en caisson (60), (91) et présentant une forme complémentaire avec celle d'une partie concave (58), (74) d'un troisième élement de construction profilé (51), (70), fixé solidement à la structure d'appui (3); et en ce que au moins un deuxième élément de construction profilé (52), (90) est raccordé, de manière à pouvoir effectuer une rotation, au troisième élément de construction (51), (70), du fait que le bord (61), (92) se trouve dans la partie concave (58), (74) de manière à pouvoir effectuer une rotation.

14. Construction, selon la revendication 13, **caractérisé en ce qu'**elle comprend un profil (50), fixé, substantiellement horizontalement au-dessus du troisième élément de construction (51), (70), à la structure d'appui (3); et en ce qu'une bande (49) réalisée en un matériau, mauvais conducteur de la chaleur, est maintenue contre la structure d'appui (3) entre le troisième élément de construction (51) et le profil (50).

15. Constrcution, selon la revendication 13 ou 14, **caractérisé en ce que** le troisième élément de construction profilé (70) comprend une gouttière (72) en forme de U, s'étendant dans le sens longitudinal de cet élément de construction (70), et une partie en caisson (73) dont une paroi (71) forme la paroi latérale dressée de la gouttière (72), et dont la paroi opposée forme ladite partie concave (74).

16. Construction, selon l'une des revendications 13 à 15, **caractérisé en ce qu'**elle comprend un profil (80) pourvu d'une lèvre (82) avec une partie concave (83) placée dans la partie concave (74) du troisième élément de construction (70); et en ce que la partie concave (83) du profil (80) forme une rupture thermique entre le troisième élément de construction (70) et le bord arrondi (92) d'un deuxième élément de construction (90) se trouvant dans la partie concave (83) du profil (80).

17. Construction, selon l'une des revendications 13 à 16, **caractérisé en ce qu'**elle comprend un élément de toiture (41), soustenu par un premier élément de construction (10), dont les deux extrémités sont raccordées à un deuxième élément de construction (52), (90) respectif; en ce qu'au moins un de ces deuxièmes éléments de construction (52), (90) est raccordé à un troisième élément de construction (70), dont une partie supérieure est prévue d'une rainure (76); en ce que la construction comprend une pièce de fermeture (100), en un matériau mauvais conducteur de la chaleur, qui est retenue, par une nervure inférieure (103), dans ladite rainure (76); et en ce que la pièce de fermemture (100) touche l'élément de toiture (41) ou le premier élément de construction (10), surplombant cette pièce de fermeture (100).

18. Construction, selon l'une des revendications précédentes, **caractérisé en ce que** la construction est une véranda, un jardin d'hiver ou une construction similaire.

## Patentansprüche

1. Konstruktion mit einem ersten Profilbauelement (10), das mit einem offenen rohrförmigen Teil (11) versehen ist, sowie mit einem zweiten Profilbauelement (1, 12), wobei diese Profilbauelemente (10; 1, 12) mittels eines Anschlußelements (18) gekoppelt sind, das einen rohrförmigen Teil (19) aufweist, von dem ein Ende durch eine flache Wand (20) geschlossen ist, an der sich ein Profilteil (21) befindet, der sich in Breitenrichtung dieser Wand (20) erstreckt und mit einem abgerundeten Rand (23) versehen ist, wobei das erste Bauelement bzw. Konstruktionselement (10) und das Anschlußelement (18) dadurch gekoppelt sind, daß der rohrförmige Teil (19) des Anschlußelements (18) derart in den offenen rohrförmigen Teil (11) des ersten Konstruktionselements (10) geschoben ist, daß der Profilteil (21) nach außen vorrückt, **dadurch gekennzeichnet, daß** das Anschlußelement (18) und das zweite Konstruktionselement (1, 12) dadurch gekoppelt sind, daß sich der abgerundete Rand (23) des Anschlußelements (18) in einer Nut (9, 16) mit komplementärer Form befindet, die an einer oberen Fläche des zweiten Konstruktionselements (1, 12) vorgesehen ist, wobei sich diese Nut (9, 16) im wesentlichen in Längsrichtung dieses Konstruktionselements (1, 12) erstreckt und nach oben offen ist.

2. Konstruktion nach Anspruch 1, **dadurch gekennzeichnet, daß** das zweite Profilbauelement (1, 12) einen Kastenteil (8, 15) aufweist, der sich in Längsrichtung dieses Konstruktionselements erstreckt, und daß die Nut (9, 16) an einer oberen Fläche des Kastenteils (8, 15) vorgesehen ist.

3. Konstruktion nach Anspruch 1 oder 2, **dadurch gekennzeichnet, daß** der abgerundete Rand (23) und die Nut (9, 16) eine im wesentlichen halbzylindrische Form aufweisen.

4. Konstruktion nach einem der Ansprüche 1 bis 3, **dadurch gekennzeichnet, daß** der rohrförmige Teil (19) des Anschlußelements (18) an seiner Außenfläche mit wenigstens einer Führungskerbe (24, 25) versehen ist, die sich in Längsrichtung erstreckt, daß der offene rohrförmige Teil (11) des ersten Konstruktionselements (10) an seiner Innenfläche wenigstens eine Führungsrippe (26, 27) aufweist, die sich in Längsrichtung erstreckt und sich in der Führungskerbe (24, 25) des Anschlußelements (18) befindet.

5. Konstruktion nach einem der Ansprüche 2 bis 4, **dadurch gekennzeichnet, daß** der untere Teil der flachen Wand (20) des Anschlußelements (18) gegen eine Flachseite des Kastenteils (8, 15) des zweiten Konstruktionselements (1, 12) anliegt.

6. Konstruktion nach einem der vorhergehenden Ansprüche, **dadurch gekennzeichnet, daß** sie wenigstens eine Stützstruktur (3), ein zweites, an der Stützstruktur (3) befestigtes Konstruktionselement (1), ein weiteres zweites Konstruktionselement (2), das an einer weiteren Stützstruktur befestigt ist, sowie ein erstes Konstruktionselement (10) aufweist, dessen zwei Enden mit dem zweiten Konstruktionselement (1) bzw. mit dem anderen zweiten Konstruktionselement (12) gekoppelt sind.

7. Konstruktion nach einem der vorhergehenden Ansprüche, **dadurch gekennzeichnet, daß** sie wenigstens eine U-förmige Profildeckleiste (31) mit einem oberen Flügel (34) und einem unteren Flügel (33) aufweist, deren Unterteil eine zur Nut (9, 16) eines zweiten Konstruktionselements (1, 12) komplementäre Form aufweist, wobei die Decklatte (31) mit dem Unterteil des unteren Flügels (33) in einem Teil der Nut (9, 16) angeordnet ist, der nicht von einem Rand (23) eines Anschlußelements (18) belegt ist, während der obere Flügel (34) über die gesamte Länge an das zweite Konstruktionselement (1, 12) angeschlossen ist.

8. Konstruktion nach einem der vorhergehenden Ansprüche, **dadurch gekennzeichnet, daß** wenigstens ein erstes Konstruktionselement (10) an seiner oberen Fläche mit zwei im wesentlichen parallelen Vorsprüngen (17) mit zueinander orientierten Armen aufweist, daß die Konstruktion ein Gleitprofil (28) mit einem Querschnitt in Form eines umgedrehten T aufweist, und daß das Gleitprofil (28) auf die obere Fläche des ersten Konstruktionselements (10) geschoben ist, wobei sich seine Schenkel (29) seitlich unter die Arme der Vorsprünge (17) erstrecken, wobei sich das Gleitprofil (28) in Längsrichtung bis über wenigstens ein zweites Konstruktionselement (1, 12) erstreckt.

9. Konstruktion nach einem der Ansprüche 4 und 8, **dadurch gekennzeichnet, daß** jeder Schenkel (29) wenigstns eines Gleitprofils (28) an der oberen Fläche eine Führungskerbe (30) besitzt, die sich in Längsrichtung des Gleitprofils (28) über den entsprechenden Führungsrippen (26) des ersten Konstruktionselements (10) erstreckt.

10. Konstruktion nach einem der vorhergehenden Ansprüche, **dadurch gekennzeichnet, daß** die Konstruktion mehrere erste Konstruktionselemente (10), wenigstens zwei an diesen Konstruktionselementen angeordnete Dachelemente (41) sowie wenigstens ein Band (43) entweder zum Halten der Dachelemente (41) oder zum Gewährleisten der Abdichtung des Spalts zwischen zwei aneinandergrenzenden Dachelementen (41) aufweist, und daß wenigstens eines der verwendeten ersten Konstruktionselemente (10), der Decklatten (31) und der Gleitprofile (28) oben mit einer Nut (42 bzw. 35, 45) versehen ist, die eine Rippe (44) des Bandes (43) hält.

11. Konstruktion nach einem der vorhergehenden Ansprüche, **dadurch gekennzeichnet, daß** wenigstens ein zweites Konstruktionselement (52, 90) derart an der Stützstruktur befestigt ist, daß es eine Drehung um eine Achse durchführen kann, die im wesentlichen parallel zur Längsachse des zweiten Konstruktionselements (52, 90) liegt.

12. Konstruktion nach Anspruch 11, **dadurch gekennzeichnet, daß** sie wenigstens zwei zweite Konstruktionselemente (52, 90) aufweist, die in einem bestimmten horizontalen Abstand voneinander jeweils an einer unterschiedlichen Stützstruktur (3) befestigt sind, und daß jedes zweite Konstruktionselement (52, 90) durch ein Anschlußelement (18) an ein entsprechendes Ende eines ersten Konstruktionselements (10) angeschlossen ist.

13. Konstruktion nach Anspruch 11 oder 12, **dadurch gekennzeichnet, daß** sie wenigstens ein zweites Profilbauelement (52, 90) mit einem Kastenteil (60, 91), der sich in Längsrichtung dieses Konstruktionselements erstreckt, einen abgerundeten Rand (61, 92) aufweist, der an einer Außenwand des Kastenteils (60, 91) vorsteht und eine zu dem konkaven Teil (58, 74) eines dritten Profilbauelements (51, 70) komplementäre Form aufweist, das fest an der Stützstruktur (3) befestigt ist, und daß wenigstens ein zweites Profilbauelement (52, 90) zur Durchführung einer Drehung dadurch an das dritte Bauelement angeschlossen ist, daß sich der Rand (61, 92) derart in dem konkaven Teil (58, 74) befindet, daß eine Drehung durchgeführt werden kann.

14. Konstruktion nach Anspruch 13, **dadurch gekennzeichnet, daß** sie ein Profil (50) aufweist, das im wesentlichen horizontal über dem dritten Konstruktionselement (51, 70) an der Stützstruktur (3) befestigt ist, und daß ein Band (49) aus einem schlecht wärmeleitenden Material zwischen dem dritten Konstruktionselement (51) und dem Profil (50) gegen die Stützstruktur (3) gehalten sind.

15. Konstruktion nach Anspruch 13 oder 14, **dadurch gekennzeichnet, daß** das dritte Profilbauelement (70) eine U-förmige Dachrinne (72), die sich in Längsrichtung dieses Konstruktionselements (70) erstreckt, sowie einen Kastenteil (73) aufweist, von dem eine Wand (71) die seitlich aufgerichtete Wand der Dachrinne (72) bildet, und von dem die entgegengesetzte Wand den konkaven Teil (74) bildet.

16. Konstruktion nach einem der Ansprüche 13 bis 15, **dadurch gekennzeichnet, daß** sie ein mit einer Lippe (82) versehenes Profil (80) mit einem konkaven Teil (83) aufweist, der in dem konkaven Teil (74) des dritten Konstruktionselements (70) angeordnet ist, und daß der konkave Teil (83) des Profils (80) eine thermische Unterbrechung zwischen dem dritten Konstruktionselement (70) und dem abgerundeten Rand (92) eines zweiten Konstruktionselements (90) bildet, der sich in dem konkaven Teil (83) des Profils (80) befindet.

17. Konstruktion nach einem der Ansprüche 13 bis 16, **dadurch gekennzeichnet, daß** sie ein von einem ersten Konstruktionselement (10) abgestütztes Dachelement (41) aufweist, dessen zwei Enden an ein zweites Konstruktionselement (52 bzw. 90) angeschlossen sind, und daß wenigstens eines dieser zweiten Konstruktionselemente (52, 90) an ein drittes Konstruktionselement (70) angeschlossen ist, von dem ein oberer Teil mit einer Nut (76) versehen ist, und daß die Konstruktion ein Abschlußstück (100) aus einem schlecht wärmeleitenden Material aufweist, das durch eine untere Rippe (103) in der Nut (76) gehalten wird; und daß das Abschlußstück (100) das Dachelement (41) oder das erste Konstruktionselement (10) berührt, das über dieses Abschlußstück (100) hängt.

18. Konstruktion nach einem der vorhergehenden Ansprüche, **dadurch gekennzeichnet, daß** sie eine Veranda, ein Wintergarten oder eine ähnliche Konstruktion ist.

## Claims

1. Construction, comprising a first profiled construction element (10) provided with an open tubular part (11), and a second profiled construction element (1), (12); these profiled construction elements (10);(1),(12) being coupled by means of a connecting element (18) which comprises a tubular part (19) one end of which is closed off by a flat wall (20), on which is located a profiled part (21) extending in the direction of the width of said wall (20), provided with a rounded edge (23); the first construction element (10) and the connecting element (18) being coupled by the fact that the tubular part (19) of the connecting element (18) is slid into the open tubular part (11) of the first construction element (10), so that the profiled part (21) advances outwardly, characterised in that the connecting element (18) and the second construction element (1),(12) are coupled by the fact that said rounded edge (23) of the connecting element (18) is located in a groove (9), (16), of complementary shape, which is provided on an upper surface of the second construction element (1),(12); this groove (9),(16) extending substantially in the longitudinal direction of that construction element (1), (12) and being upwardly open.

2. Construction according to claim 1, characterised in that the second profiled construction element (1), (12) comprises a box-shaped part (8), (15) which extends in the longitudinal direction of that construction element (1),(12); and in that the groove (9), (16) is provided on an upper surface of the box-shaped part (8), (15).

3. Construction according to claim 1 or 2, characterised in that the rounded edge (23) and the groove (9),(16) are substantially semi-cylindrical in shape.

4. Construction according to one of claims 1 to 3, characterised in that the tubular part (19) of the connecting element (18) is provided, on its outer surface, with at least one guide notch (24), (25), extending in the longitudinal direction; in that the open tubular part (11) of the first construction element (10) comprises, on its inner surface, at least one guide rib (26), (27) which extends in the longitudinal direction and is located in the guide notch (24), (25) of the connecting element (18).

5. Construction according to one of claims 2 to 4, characterised in that the lower part of the flat wall (20) of the connecting element (18) abuts against a flat side of the box-shaped part (8),(15) of the second construction element (1),(12).

6. Construction according to one of the preceding claims, characterised in that it comprises at least one support structure (3) for a second construction element (1), fixed to said support structure (3), another second construction element (12) fixed to another support structure, and a first construction element (10), both ends of which are coupled, respectively, to the second construction element (1) and to the other second construction element (12).

7. Construction according to one of the preceding claims, characterised in that it comprises at least one U-shaped profiled covering board (31), having an upper flap (34) and a lower flap (33), the bottom of which is complementary in shape to the groove (9), (16) of a second construction element (1), (12), the covering board (31) being placed with the bottom of the lower flap (33) in a part of said groove (9), (16) which is not occupied by an edge (23) of a connecting element (18), whereas the upper flap (34) is connected along its entire length to said second construction element (1), (12).

8. Construction according to one of the preceding claims, characterised in that at least one first construction element (10) is provided, on its upper surface, with two substantially parallel projections (17), having arms oriented towards each other; in that the construction comprises a sliding profile (28) which is in the shape of an inverted T in cross section; and in that this sliding profile (28) slides along the upper surface of said first construction element (10), its legs (29) extending laterally below the arms of the projections (17), the sliding profile (28) extending longitudinally up to the top of at least one second construction element (1),(12).

9. Construction according to claims 4 and 8, characterised in that each leg (29) of at least one sliding profile (28) has, on its upper surface, a guide notch (30) extending in the longitudinal direction of the sliding profile (28), above the corresponding guide ribs (26) of said first construction element (10).

10. Construction according to one of the preceding claims, characterised in that the construction comprises a plurality of first construction elements (10), at least two roofing elements (41) placed on these first construction elements, and at least one strip (43), either to support the roofing elements (41) or to seal off the gap between two adjacent roofing elements (41); and in that at least one of the first construction elements (10), covering boards (31) and sliding profiles (28) used is provided on top with a groove (42), (35), (45) which holds a rib (44) of said strip (43).

11. Construction according to one of the preceding claims, characterised in that at least one second construction element (52), (90) is fixed to the support structure so as to be capable of rotating about an axis which is substantially parallel to the longitudinal axis of the second construction element (52),(90).

12. Construction according to claim 11, characterised in that it comprises two second construction elements (52), (90), each fixed to a different support structure (3) at certain horizontal spacing from one another; and in that each second construction element (52), (90) is connected to one respective end of a first construction element (10) by a connecting element (18).

13. Construction according to claim 11 or 12, characterised in that it comprises at least one second profiled construction element (52), (90), comprising a box-shaped part (60),(91) extending in the longitudinal direction of that construction element, a rounded edge (61),(92) projecting from an outer wall of the box-shaped part (60),(91) and having a shape which compliments that of a concave part (58), (74) of a third profiled construction element (51),(70), solidly fixed to the support structure (3); and in that at least one second profiled construction element (52), (90) is rotatably connected to the third construction element (51),(70) by the fact that the edge (61),(92) is located in the concave part (58), (74) so as to be rotatable.

14. Construction according to claim 13, characterised in that it comprises a profile (50) which is fixed substantially horizontally above the third construction element (51),(70) to the support structure (3); and in that a strip (49) made of a material which is a poor conductor of heat is held against the support structure (3) between the third construction element (51) and the profile (50).

15. Construction according to claim 13 or 14, characterised in that the third profiled construction element (70) comprises a U-shaped gutter (72) extending in the longitudinal direction of that construction element (70), and a box-shaped part (73) one wall (71) of which forms the upright side wall of the gutter (72), the opposite wall forming said concave part (74).

16. Construction according to one of claims 13 to 15, characterised in that it comprises a profile (80) provided with a lip (82) with a concave part (83) placed in the concave part (74) of the third construction element (70); and in that the concave part (83) of the profile (80) forms a thermal break between the third construction element (70) and the rounded edge (92) of a second construction element (90) located in the concave part (83) of the profile (80).

17. Construction according to one of claims 13 to 16, characterised in that it comprises a roofing element (41), supported by a first construction element (10), both ends of which are connected to a second construction element (52),(90), respectively; in that at least one of these second construction elements (52), (90) is connected to a third construction element (70), an upper part of which is provided with a groove (76); in that the construction comprises a closure member (100), made of a material which is poor conductor of heat, which is held in said groove (76) by a lower rib (103); and in that the closure member (100) touches the roofing element (41) or the first construction element (10), over-hanging said closure member (100).

18. Construction according to one of the preceding claims, characterised in that the construction is a verandah, a winter garden or a similar construction.
